# FASCICULE DE BREVET EUROPEEN

(11) **EP 1 031 690 B1**
(45) Date de publication et mention de la délivrance du brevet: **02.01.2004**
(21) Numéro de dépôt: 00400133.5
(22) Date de dépôt: 19.01.2000
(51) Int. Cl.: E05B 65/22, E05B 47/02, E05B 65/20

(54) **Porte de véhicule automobile**
Fahrzeugtür
Vehicle door

(30) Priorité: 22.02.1999 FR 9902177
(43) Date de publication de la demande: 30.08.2000
(73) Titulaire: Peugeot Citroen Automobiles SA, 92200 Neuilly sur Seine (FR)
(72) Inventeur: Berreur, Jean-Charles, 94270 le Kremlin Bicetre (FR)
(74) Mandataire: Lanceplaine, Jean-Claude

(56) Documents cités:
- DE-A- 4 311 911
- DE-A- 4 425 109
- DE-U- 9 411 741
- US-A- 5 693 987
- US-A- 5 715 712

## Description

La présente invention concerne une porte de véhicule automobile sans montant séparant les portes latérales avant et arrière et un véhicule automobile muni de cette porte.

On connaît déjà dans l'état de la technique un véhicule automobile du type comprenant deux portes latérales disposées l'une derrière l'autre sur un même coté du véhicule, de manière que le bord arrière de l'ouvrant de la porte avant soit jointif avec le bord avant de l'ouvrant de la porte arrière lorsque ces deux ouvrants sont en position fermée. L'ouvrant de la porte avant est généralement articulé sur le dormant par son bord avant, de façon à pouvoir pivoter autour d'un axe sensiblement vertical entre ses positons fermée et ouverte. L'ouvrant de la porte arrière est généralement coulissant de façon à pouvoir être déplacé sensiblement longitudinalement entre ses positions fermée et ouverte.

Les véhicules automobiles du type précité ne comportent donc pas de montant séparant les portes latérales avant et arrière, si bien que lorsque les ouvrants de ces deux portes sont ouverts ils dégagent une vaste ouverture d'accès à l'habitacle.

Les portes latérales équipant ce type de véhicule automobile sont munies de moyens de verrouillages adaptés à l'absence de montant séparant les portes latérales avant et arrière. Ainsi, on a proposé dans l'état de la technique, notamment dans FR-A- 2 513 298, une porte adaptée à ce type de véhicule automobile, comprenant un dormant et un ouvrant déplaçable entre des positions ouverte et fermée, des premiers moyens complémentaires de verrouillage de l'ouvrant en position fermée, comportant une première gâche et un premier pêne portés par des parties complémentaires inférieures (respectivement supérieures) du dormant et de l'ouvrant, et des seconds moyens complémentaires de verrouillage en position fermée comportant une seconde gâche et un second pêne portés par des parties complémentaires supérieures (respectivement inférieures) du dormant et de l'ouvrant.

Les premiers et seconds moyens de verrouillage décrits dans FR-A- 2 513 298 sont actionnés par des moyens mécaniques. Or, les moyens de verrouillage commandés par des moyens mécaniques sont relativement encombrants et donc difficiles à agencer dans les parties complémentaires supérieures du dormant et de l'ouvrant qui sont généralement exiguës.

L'invention a pour but de proposer une porte du type décrit dans le document précité, munie de moyens complémentaires de verrouillage disposés dans les parties complémentaires supérieures du dormant et de l'ouvrant peu encombrants, ceci en garantissant un verrouillage de la porte sûr et efficace.

A cet effet, l'invention a pour objet une porte de véhicule automobile sans montant séparant les portes latérales avant et arrière, du type comprenant :
- un dormant et un ouvrant déplaçable entre des positions ouverte et fermée,
- des premiers moyens complémentaires de verrouillage de l'ouvrant en position fermée, comportant une première gâche et un premier pêne portés par des parties complémentaires inférieures respectivement supérieures du dormant et de l'ouvrant,
- des seconds moyens complémentaires de verrouillage en position fermée comportant une seconde gâche et un second pêne portés par des parties complémentaires supérieures respectivement inférieures du dormant et de l'ouvrant,
caractérisée en ce que
- les premiers moyens de verrouillage sont actionnés par des moyens mécaniques et les seconds moyens de verrouillage sont actionnés par des moyens électriques,
- les moyens d'actionnement électriques comportent des moyens électriques de déplacement en translation du second pêne entre des position saillante de coopération avec la seconde gâche et escamotée de dégagement par rapport à cette seconde gâche,
- le dormant porte un bouton de commande des moyens électriques de déplacement du second pêne, ce bouton étant actionné par coopération avec l'ouvrant lorsque ce dernier atteint sa position fermée, de façon à commander le déplacement du second pêne de sa position escamotée vers sa position saillante.

Suivant d'autres caractéristiques de cette porte :
- le bouton de commande est porté par la partie du dormant portant la première gâche ;
- la seconde gâche et le second pêne sont munis respectivement de rampes complémentaires destinées à coopérer entre elles de façon à solliciter l'ouvrant vers sa position fermée ;
- les premiers moyens de verrouillage sont du type à deux crans de verrouillage, la première gâche ayant une forme de broche et le premier pêne ayant une forme de crochet articulé déplaçable entre au moins une position d'accrochage sur la première gâche et une position de dégagement par rapport à cette première gâche, le premier pêne étant déplacé de sa position de dégagement vers sa position d'accrochage par coopération avec la gâche.

L'invention a également pour objet un véhicule automobile muni d'une porte telle que définie ci-dessus.

L'invention sera mieux comprise à la lecture de la description qui va suivre donnée uniquement à titre d'exemple et faite en se référant aux dessins dans lesquels les figures 1 à 3 sont des vues schématiques en coupe verticale d'une porte selon l'invention illustrant, respectivement, des positions d'ouverture, de fermeture intermédiaire et de fermeture complète de l'ouvrant.

On a représenté sur les figures 1 à 3 une porte latérale de véhicule automobile, désignée par la référence générale 10. Cette porte 10 comprend un dormant 12 et un ouvrant 14 déplaçable entre une position ouverte, telle que représentée sur la figure 1, et une position fermée, telle que représentée sur la figure 3. De façon classique, l'ouvrant 14 est articulé sur le dormant 12 autour d'un axe sensiblement vertical et pivote autour de cette axe entre ses positions ouverte et fermée.

Le dormant 12 et l'ouvrant 14 comportent des parties complémentaires inférieures 12I, 14I et des parties complémentaires supérieures 12S, 14S destinées à s'emboîter les unes dans les autres lorsque l'ouvrant 14 est en position fermée, comme cela est représenté sur la figure 3.

La partie supérieure du dormant 12 est délimitée, par exemple, par un caisson formant une bordure sensiblement longitudinale de pavillon du véhicule. La partie inférieure du dormant 12 est délimitée, par exemple, par un caisson sensiblement longitudinal de bas de caisse du véhicule.

La porte 10 comprend des premiers et seconds moyens complémentaires 16, 18 de verrouillage de l'ouvrant 14 en position fermée.

Les premiers moyens de verrouillage 16, de type classique, sont portés par les parties complémentaires inférieures 12I, 14I du dormant 12 et de l'ouvrant 14. Ces premiers moyens de verrouillage 16 sont de préférence du type à deux crans de verrouillage tel que décrit par exemple dans FR-A- 2 439 284, et comprennent une première gâche 20 en forme de broche et un premier pêne 22 en forme de crochet. La première gâche 20 est solidaire de la partie inférieure 121 du dormant. Le premier pêne 22 est monté articulé de façon connue en soi dans un boîtier 24 porté par la partie inférieure 14I de l'ouvrant 14, de façon à être déplaçable entre des positions d'accrochage sur la première gâche 20, telles que représentées sur les figures 2 et 3, et une position de dégagement par rapport à cette première gâche 20, telle que représentée sur la figure 1.

Les premiers moyens de verrouillages 16 sont actionnés par des moyens mécaniques classiques, tels que décrits par exemple dans FR-A- 2 439 284. En particulier, le premier pêne 22 est déplacé de sa position de dégagement, telle que représentée sur la figure 1, vers l'une ou l'autre de ses positions d'accrochage telles que représentées sur les figures 2 et 3, par coopération avec la première gâche 20.

Les seconds moyens de verrouillages 18 comprennent une seconde gâche 26, ménagée dans la partie supérieure 12S du dormant, et un second pêne 28 porté par la partie supérieure 14S de l'ouvrant.

Les seconds moyens de verrouillages 18 sont actionnés par des moyens électriques classiques comprenant des moyens électriques 30 de déplacement en translation du second pêne 28 entre une position saillante de coopération avec la seconde gâche 26, telle que représentée sur la figure 3, et une position escamotée dans l'ouvrant 14 de dégagement par rapport à cette seconde gâche 26, telle que représentée sur la figure 1.

Les moyens de déplacement 30 sont reliés électriquement à un bouton de commande 32 porté par le dormant 12, de préférence par la partie inférieure 12I de ce dormant qui porte aussi la première gâche 20. Ce bouton 32 est actionné par l'ouvrant 14 lorsque ce dernier atteint sa position fermée, telle qu'illustrée sur la figure 3, de façon à commander le déplacement du second pêne 28 de sa position escamotée vers sa position saillante telle qu'illustrée sur cette figure 3.

On notera que la seconde gâche 26 et le second pêne 28 sont munis respectivement de rampes complémentaires 26R, 28R destinées à coopérer entre elles de façon à solliciter l'ouvrant 14 vers sa position fermée.

On décrira ci-dessous les particularités du fonctionnement de la porte 10 propres à l'invention.

Initialement, l'ouvrant 14 est dans la position ouverte telle que représentée sur la figure 1. La seconde gâche 28 est en position escamotée dans l'ouvrant 14.

Pour fermer l'ouvrant 14, on le fait pivoter vers le dormant 12 de façon à placer cet ouvrant 14 dans ses positions successives de fermeture intermédiaire, telle que représentée sur la figure 2, et de fermeture complète, telle que représentée sur la figure 3.

Sur la figure 2, l'ouvrant 14 est représenté dans une position que l'on appelle classiquement position de "verrouillage premier cran" dans laquelle le premier pêne 22 est accroché sur la première gâche 20 de manière que l'ouvrant 14 ne soit pas complètement fermé sans pour autant pouvoir s'ouvrir intempestivement. L'ouvrant 14 ne coopère pas avec le bouton 32.

Sur la figure 3, l'ouvrant 14 est représenté dans une position que l'on appelle classiquement "position de verrouillage second cran" dans laquelle le premier pêne 22 est toujours accroché sur la première gâche 20 de façon à retenir cet ouvrant 14 dans sa position de fermeture complète.

Pour plus de détails concernant le fonctionnement classique des premiers moyens de verrouillages 16 du type à deux crans de verrouillage, on pourra se référer au document FR - A - 2 439 284.

Lorsque l'ouvrant 14 atteint sa position de fermeture complète telle que représentée sur la figure 3, le bouton 32 est actionné par coopération avec cet ouvrant 14 de façon à commander le déplacement du second pêne 28 vers sa position saillante dans laquelle il coopère avec la seconde gâche 26. Les rampes complémentaires 26R, 28R coopèrent entre elles de façon à solliciter l'ouvrant 14 vers sa position de fermée.

Pour ouvrir à nouveau l'ouvrant 14, les premiers et seconds moyens de verrouillage 16, 18 sont libérés à l'aide de moyens classiques comprenant notamment des moyens électriques de commande des moyens de déplacement 30 commandant le retour du second pêne 28 de sa position saillante vers sa position escamotée.

L'invention ne se limite pas au mode de réalisation décrit précédemment. En particulier, les premiers moyens de verrouillage actionnés par des moyens mécaniques peuvent être portés par les parties complémentaires supérieures du dormant et de l'ouvrant, les seconds moyens de verrouillage actionnés par des moyens électriques étant dans ce cas portés par les parties complémentaires inférieures du dormant et de l'ouvrant.

Parmi les avantages de l'invention on notera les suivants.

Le fonctionnement des premiers et seconds moyens de verrouillage de la porte selon l'invention est sûr et efficace. En effet, les seconds moyens de verrouillage 18 ne sont actionnés que lorsque l'ouvrant 14 atteint sa position de fermeture complète.

Par ailleurs, il convient de rappeler que les premiers moyens de verrouillage 16 du type à deux crans de verrouillage nécessitent des réglages précis pour assurer un fonctionnement correct des deux verrouillages successifs "premier cran" et "second cran". Par contre, de tels réglages ne sont pas nécessaires pour le fonctionnement des seconds moyens de verrouillage 18 actionnés par des moyens électriques. L'invention permet donc de verrouiller l'ouvrant 14 dans ses parties inférieure et supérieure, sans pour autant rendre plus complexe le réglage des moyens de verrouillage par rapport au cas où l'on utiliserait des moyens uniques de verrouillage à deux crans.

Enfin, on notera que les seconds moyens de verrouillage, actionnés par des moyens électriques, sont beaucoup moins onéreux que les moyens de verrouillage classiques actionnés par des moyens mécaniques.

## Revendications

1. Porte de véhicule automobile sans montant séparant les portes latérales avant et arrière du type comprenant
un dormant (12) et un ouvrant (14) déplaçable entre des positions ouverte et fermée,
des premiers moyens complémentaires (16) de verrouillage de l'ouvrant ( 14) en position fermée, comportant une première gâche (20) et un premier pêne (22) portés par des parties complémentaires inférieures (12I, 14I) respectivement supérieures (12S, 14S) du dormant (12) et de l'ouvrant (14), et
des seconds moyens complémentaires (18) de verrouillage (14) en position fermée comportant une seconde gâche (26) et un second pêne (28) portés par des parties complémentaires supérieures (12S, 14S) respectivement inférieures (12I, 14I)) du dormant (12) et de l'ouvrant (14),
**caractérisée en ce que**
les premiers moyens de verrouillage (16) sont actionnés par des moyens mécaniques et les seconds moyens de verrouillage (18) sont actionnés par des moyens électriques (30),
les moyens d'actionnement électriques comportent des moyens électriques (30) de déplacement en translation du second pêne (28) entre des positions saillante de coopération avec la seconde gâche (26) et escamotée de dégagement par rapport à cette seconde gâche (26),
le dormant (14) porte un bouton (32) de commande des moyens électriques (30) de déplacement du second pêne (28), ce bouton (32) étant actionné par coopération avec l'ouvrant (14) lorsque ce dernier atteint sa position fermée, de façon à commander le déplacement du second pêne (28) de sa position escamotée vers sa position saillante.

2. Porte selon la revendication 1, **caractérisée en ce que** le bouton de commande (32) est porté par la partie (121) du dormant portant la première gâche (20).

3. Porte selon la revendication 1 ou 2, **caractérisée en ce que** la seconde gâche (26) et le second pêne (28) sont munis respectivement de rampes complémentaires (26R, 28R) destinées à coopérer entre elles de façon à solliciter l'ouvrant (14) vers sa position fermée.

4. Porte selon l'une quelconque des revendications précédentes, **caractérisée en ce que** les premiers moyens de verrouillage (16) sont du type à deux crans de verrouillage, la première gâche (20) ayant une forme de broche et le premier pêne (22) ayant une forme de crochet articulé déplaçable entre au moins une position d'accrochage sur la première gâche (20) et une position de dégagement par rapport à cette première gâche (20), le premier pêne (22) étant déplacé de sa position de dégagement vers sa position d'accrochage par coopération avec la gâche (20).

5. Porte selon la revendication 4, **caractérisée en ce qu'**elle est déplaçable entre, d'une part, une position de verrouillage premier cran, dans laquelle le premier pêne (22) est accroché sur la première gâche (20) de manière que l'ouvrant (14) ne soit pas complètement fermé sans pour autant pouvoir s'ouvrir intempestivement, et dans laquelle l'ouvrant (14) ne coopère pas avec le bouton (32), et, d'autre part, une position de verrouillage second cran, dans laquelle le premier pêne (22) est toujours accroché sur la première gâche (20) de façon à retenir cet ouvrant (14) dans sa position de fermeture complète, et dans laquelle l'ouvrant (14) coopère avec le bouton (32).

6. Véhicule automobile **caractérisé en ce qu'**il comprend une porte selon l'une quelconque des revendications précédentes.

## Claims

1. Door of a motor vehicle without a pillar separating the front and rear side doors, of the type comprising
a frame (12) and a leaf (14) which can be displaced between open and closed positions,
first complementary means (16) for locking the leaf (14) in a closed position, comprising a first catch (20) and a first striker (22) which are carried by complementary lower portions (12I, 14I) and upper portions (12S, 14S) of the frame (12) and the leaf (14), respectively, and
second complementary means (18) for locking (14) in a closed position, comprising a second catch (26) and a second striker (28) which are carried by complementary upper portions (12S, 14S) and lower portions (12I, 14I) of the frame (12) and the leaf (14), respectively,
**characterised in that**
the first locking means (16) are activated by mechanical means and the second locking means (18) are activated by electrical means (30),
the electrical activation means comprise electrical means (30) for displacement in translation of the second striker (28) between a protruding position in which it co-operates with the second catch (26) and a retracted position in which it is disengaged relative to this second catch (26),
the frame (14) carries a button (32) for controlling the electrical means (30) for displacing the second striker (28), this button (32) being activated by co-operation with the leaf (14) when the leaf (14) reaches the closed position thereof in order to control the displacement of the second striker (28) from the retracted position towards the protruding position thereof.

2. Door according to claim 1, **characterised in that** the control button (32) is carried by the portion (12I) of the frame that carries the first catch (20).

3. Door according to claim 1 or 2, **characterised in that** the second catch (26) and the second striker (28) are provided with complementary inclined portions (26R, 28R) which are intended to co-operate with each other in order to urge the leaf (14) towards the closed position thereof.

4. Door according to any one of the preceding claims, **characterised in that** the first locking means (16) are of the type having two locking notches, the first catch (20) being in the form of a spindle and the first striker (22) being in the form of a hook which is articulated so as to be able to be displaced between at least one hooking position on the first catch (20) and a disengaging position relative to this first catch (20), the first striker (22) being displaced from the disengaging position towards the hooking position thereof by co-operation with the catch (20).

5. Door according to claim 4, **characterised in that** it can be displaced between, on the one hand, a locking position of the first notch, in which the first striker (22) is hooked to the first catch (20) in such a manner that the leaf (14) is not completely closed but nevertheless cannot open inadvertently, and in which the leaf (14) does not co-operate with the button (32) and, on the other hand, a locking position of the second notch, in which the first striker (22) is always hooked to the first catch (20) in order to retain this leaf (14) in the completely closed position thereof and in which the leaf (14) co-operates with the button (32).

6. Motor vehicle, **characterised in that** it comprises a door according to any one of the preceding claims.

## Patentansprüche

1. Tür eines Kraftfahrzeugs ohne Säule, die die seitlichen, vorderen und hinteren Türen voneinander trennt, mit
einem Rahmen (12) und einem beweglichen Türflügel (14), der zwischen seiner geöffneten und seiner geschlossenen Stellung beweglich ist,
erste zusammenwirkende Mittel (16) zur Verriegelung des Türflügels (14) in der geschlossenen Position, der eine erste Schloßfalle (20) und einen ersten Schloßhaken (22) umfaßt, die sich an den unteren und oberen komplementären Partien (12I,14I;12S,14S) des Rahmens (12) und des Türflügels (14) befinden und
zweiten zusammenwirkenden Mitteln (18, 14) zur Verriegelung in der geschlossenen Position mit einer zweiten Schloßfalle (26) und einem zweiten Schloßhaken (28), die sich an den komplementären oberen und unteren Partien (12S,14S;12I,14I) des Rahmens (12) und des Türflügels (14) befinden,
**dadurch gekennzeichnet, dass** die ersten Verriegelungsmittel (16) betätigbar sind durch mechanische Mittel und die zweiten Verriegelungsmittel (18) betätigbar sind durch elektrische Mittel (30),
dass die elektrisch betätigbaren Mittel elektrische Mittel (30) zur Translationsverschiebung des zweiten Schloßhakens (28) zwischen einer vorgeschobenen Position der Zusammenarbeit mit der zweiten Schloßfalle (26) und einer zurückgezogenen Position einer Trennung von der zweiten Schloßfalle (26) umfassen,
wobei der Türrahmen (14) einen Schaltknopf (32) zur Steuerung der elektrischen Mittel (30) der Verschiebung des zweiten Schloßhakens (28) umfaßt, welcher Schaltknopf (32) betätigbar ist durch Kooperation mit dem Türflügel (14), wenn dieser seine geschlossene Stellung einnimmt, derart, dass die Verschiebung des zweiten Schloßhakens (28) aus seiner zurückgezogenen Position in seine vorspringende Position veranlaßt wird.

2. Tür nach Anspruch 1, **dadurch gekennzeichnet, dass** der Schaltknopf (32) an der Partie (121) des Rahmens angebracht ist, die die erste Schloßfalle (20) trägt.

3. Tür nach Anspruch 1 oder 2, **dadurch gekennzeichnet, dass** die zweite Schloßfalle (26) und der zweite Schloßhaken (28) ausgerüstet sind mit komplementären Rampen (26R,28R), die zusammenwirken zum Hinführen des Türflügels (14) in seine geschlossene Position.

4. Tür nach einem der vorhergehenden Ansprüche, **dadurch gekennzeichnet, dass** die ersten Verriegelungsmittel (16) von dem Typ mit zwei Rastkerben sind, dass die erste Schloßfalle (20) die Form eines Doms und der erste Schloßhaken (22) die Form eines Hakens aufweist, der schwenkbar beweglich ist zwischen wenigstens einer Verriegelungsposition in Bezug auf die erste Schloßfalle (20) und eine Position der Trennung von dieser ersten Schloßfalle (20), wobei der erste Schloßhaken (22) verschiebbar ist aus seine Trennungsposition in seine Verriegelungsposition durch Kooperation mit der ersten Schloßfalle (20).

5. Tür nach Anspruch 4, **dadurch gekennzeichnet, dass** sie beweglich ist zwischen einerseits einer ersten Verriegelungs-Rastposition, in der der erste Schloßhaken (22) in Eingriff steht mit der ersten Schloßfalle (20) derart, dass der Türflügel (14) nicht vollständig geschlossen ist, jedoch nicht unbeabsichtigt geöffnet werden kann, und indem der Türflügel (14) nicht mit dem Schaltknopf (32) zusammenwirkt, und andererseits einer zweiten Verriegelungs-Rastposition, in der der erste Schloßhaken (22) vollständig in Eingriff ist mit der ersten Schloßfalle (20), derart, dass der Türflügel (14) in der vollständig geschlossenen Stellung steht und in der der Türflügel (14) mit dem Schaltknopf (32) zusammenwirkt.

6. Kraftfahrzeug, **dadurch gekennzeichnet, dass** es eine Tür gemäß einem der vorhergehenden Ansprüche enthält.
